# FASCICULE DE BREVET EUROPEEN

(11) **EP 0 112 740 B1**
(45) Date de publication et mention de la délivrance du brevet: **24.05.1989**
(21) Numéro de dépôt: 83402226.1
(22) Date de dépôt: 18.11.1983
(51) Int. Cl.: H01H 47/02

(54) **Circuit électronique de commande d'un appareillage à fonctionnement multiple équipé d'un mécanisme à électro-aimant**
Elektronische Treiberschaltung für Geräte mit mehreren Betriebsarten und ausgerüstet mit einem Elektromagnettriebwerk
Electronic control circuit for a multi-mode apparatus comprising a mechanism with an electromagnet

(30) Priorité: 29.11.1982 FR 8220111
(43) Date de publication de la demande: 04.07.1984
(73) Titulaire: MERLIN GERIN, F-38050 Grenoble Cédex (FR)
(72) Inventeur: Delbosse, André, B-1180 Bruxelles (BE)
(74) Mandataire: Kern, Paul

(56) Documents cités:
- EP-A- 0 050 301
- EP-A- 0 103 040
- DE-A- 2 007 618
- DE-A- 2 601 799
- DE-A- 2 731 610
- DE-A- 2 816 592
- US-A- 4 188 547

## Description

L'invention est relative à un dispositif de commande d'un appareil électrique conforme au préambule de la revendication 1.

Le document EP-A-50 301 se rapporte à un relais bistable piloté par un circuit de commande électronique ayant plusieurs entrées à impulsions de commande adaptées à plusieurs modes de fonctionnement du relais.

Ce dernier possède une bobine de commande et un contact mobile. La bobine du relais est insérée dans la diagonale d'un pont de quatre transistors alimentés par une source de tension stabilisée Vcc. Le sens du courant d'excitation dans la bobine doit obligatoirement s'inverser à chaque changement d'état du relais. Ce cycle d'excitation est piloté par un circuit électronique de commande comprenant une bascule bistable dont les sorties complémentées sont reliées aux bases respectives des transistors par l'intermédiaire de portes logiques ET. Un compteur auxiliaire coopère avec ces portes ET pour autoriser l'excitation de la bobine durant un intervalle de temps prédéterminé. Un telle constitution du circuit de commutation à quatre transistors pour l'alimentation de la bobine, et la présence du compteur compliquent le dispositif de commande du relais bistable. L'enclenchement synchrone est impossible à obtenir avec ce dispositif. L'une des entrées permet un mode de fonctionnement en télérupteur, autorisant un changement d'état du contact mobile à chaque impulsion appliquée à ladite entrée. Une autre entrée peut recevoir un signal monostable, mais l'état ouvert ou fermé du contact mobile de l'appareil n'est pas pris en compte pour la commande de la bobine.

Le document DE-A 2816592 se rapporte à un circuit électronique de commande d'un relais bistable piloté par un thyristor. Le déblocage du thyristor à un instant prédéterminé provoque la décharge d'un condensateur accumulateur d'énergie dans la bobine du relais, laquelle est disposée électriquement en série avec le thyristor. Un seul mode de fonctionnement est possible avec ouverture et fermeture d'un circuit à courant alternatif au passage à zéro de la tension. La position du contact mobile du relais n'intervient pas dans l'élaboration du signal de commande.

Les documents DE-A 2 007 618 et DE-A 2 601 799 décrivent chacun un circuit d'alimentation d'une bobine d'un contacteur en série avec un triac. Un circuit de commande du triac autorise l'excitation de la bobine au voisinage du passage à zéro de la tension alternative. Ces circuits classiques permettent un seul mode de fonctionnement en contacteur.

L'objet de l'invention consiste à réaliser un appareil électrique modulaire ayant un actionneur à fonctionnement multiple par sélecteur et commande statique autorisant le contrôle de l'excitation de l'électro-aimant en fonction du mode de fonctionnement choisi.

Le dispositif de commande d'un appareil électrique selon l'invention est caractérisé en ce que le mécanisme d'entraînement à électro-aimant moteur provoque un changement d'état du contact mobile lors de la phase d'excitation de la bobine de l'électro-aimant, en ce que pendant la durée T fixée par le circuit temporisateur, les impulsions du circuit générateur apparaissent au voisinage du passage à zéro de la tension alternative d'alimentation de la bobine, en ce que le circuit temporisateur est formé par une bascule monostable ayant une sortie connectée à l'entrée du circuit générateur, et une entrée raccordée à la sortie du circuit logique, l'ensemble étant agencé pour assurer l'enclenchement synchrone de l'électro-aimant, et en ce que le circuit électronique de contrôle comporte de plus:
- des moyens de commande (K) susceptibles de faire varier l'état des entrées du circuit logique et comportant un premier contact auxiliaire (BP1) actionné manuellement ou automatiquement par un automate ou un programmateur extérieur et comportant en outre un détecteur de position du contact mobile de l'appareil électrique,
- un sélecteur pour choisir un des modes de fonctionnement, contacteur, télérupteur et ON-OFF de l'appareil électrique, et ayant une pluralité de plots de réglage (CT, TL, ON-OFF) insérés électriquement entre la sortie du circuit logique et l'entrée de la bascule monostable,
- ledit circuit logique comprenant un premier sous-ensemble (SE 1) d'opérateurs combinatoires susceptibles de délivrer par l'intermédiaire du plot (CT) pour le mode de fonctionnement «contacteur», un signal de sortie (S1) à la bascule monostable, lorsque le premier contact auxiliaire (BP1) des moyens de commande (K) est fermé, pendant que le détecteur de position indique simultanément une ouverture du contact mobile de l'appareil électrique, et vice-versa, lorsque le premier contact auxiliaire (BP1) est ouvert pendant que le détecteur de position signale une fermeture du contact mobile.

L'emploi d'un triac associé à son circuit de commande permet d'obtenir une fiabilité de fonctionnement liée au calibrage de l'impulsion de commande pour l'amorçage du triac, et à la disponibilité d'une puissance motrice élevée en suralimentant la bobine de l'électro-aimant pendant un temps très court. Le volume de l'électro-aimant est réduit et autorise de plus un enclenchement synchrone qui consiste à alimenter la bobine en début d'une alternance de la tension alternative d'alimentation.

Le circuit logique comporte une pluralité de sorties délivrant des signaux de sortie distincts selon l'état des signaux d'entrée déterminés par des moyens de commande. Ces derniers comportent un ou des contacts auxiliaires actionnés manuellement ou automatiquement par un automate ou un programmateur et un détecteur de position du contact mobile de l'appareil.

Le sélecteur permet la prise en compte d'un signal de sortie prédéterminé du circuit logique correspondant à un mode de fonctionnement particulier de l'appareil, à savoir en télérupteur, en contacteur ou à ouverture - fermeture. Le mode de fonctionnement est indiqué à l'utilisateur au moyen d'un dispositif de signalisation coopérant avec le sélecteur.

D'autres avantages et caractéristiques ressortiront plus clairement de l'exposé qui va suivre de différents modes de mise en oeuvre de l'invention, donnés à titre d'exemples non limitatifs et représentés aux dessins annexés, dans lesquels:
- la figure 1 montre le schéma synoptique d'un appareil électrique à électro-aimant commandé par impulsions de courte durée au moyen du circuit électronique selon l'invention;
- la figure 2a représente un mode de réalisation d'un appareil modulaire et du circuit électronique associé logés dans deux boîtiers juxtaposés;
- la figure 2b est une variante de la fig. 2a, à boîtier commun intégrant l'appareil et le circuit électronique;
-la figure 3 illustre le circuit logique du module de commande selon la fig. 1;
- la figure 4 représente pour les trois positions du sélecteur la forme des signaux de commande en différents points du circuit de la fig. 3.

Sur les figures 1 et 2a est représenté un pôle d'un appareil électrique 10 modulaire dont le mécanisme d'actionnement du contact 12 mobile comporte un électro-aimant 14 piloté par un circuit électronique 16 de commande. L'appareil électrique 10 est constitué par un télérupteur dont le mécanisme provoque un changement d'état du contact mobile 12 lors de chaque excitation de la bobine de l'électro-aimant 14. Ce télérupteur pourrait être remplacé par tout autre appareillage bistable à basse tension, notamment un disjoncteur à télécommande de fermeture et d'ouverture.

L'appareil 10 est logé dans un boîtier 18 moulé disposé côte-à-côte avec le module 20 du circuit électronique 16. L'appareil 10 comporte une première paire de bornes 22a, 22b de raccordement du circuit d'utilisation en liaison avec le contact mobile 12, et une deuxième paire de bornes 24a, 24b de connexion de l'électro-aimant 14 au circuit électronique 16 du module 20 de commande. L'électro-aimant 14 du mécanisme d'actionnement du contact mobile 12 est agencé à l'intérieur du boîtier 18, mais il est clair qu'il pourrait être disposé dans un boîtier intercalaire entre le boîtier 18 et le module 20 lorsque l'appareil 10 est un disjoncteur télécommandé.

L'électro-aimant 14 est branché en série avec un interrupteur statique commandé, notamment un triac 25, destiné à ouvrir ou à fermer le circuit d'alimentation 26 de l'électro-aimant 14, raccordé à une source de tension alternative U par des conducteurs de puissance P et N associés aux bornes 27a, 27b du module 20. Le triac 25 est incorporé dans le module 20 lequel est raccordé électriquement à l'électro-aimant 14 par des conducteurs de liaison 28a, 28b connectés respectivement aux bornes 24a, 24b de l'appareil 10. Le circuit d'alimentation 26 de l'appareil 10 comprend en série le conducteur N, la borne 27b du module 20, le triac 25, le conducteur de liaison 28b, la borne 24b, la bobine de l'électro-aimant 14, la borne 24a, le conducteur de liaison 28a, la borne 27a et le conducteur P. La source de tension U est formée à titre d'exemple par le réseau alternatif 220 Volts. Une résistance R_{A} est intercalée entre la borne 27a et une alimentation 30 constituée par un circuit régulateur de tension qui fournit la tension continue d'alimentation au circuit électronique 16 à partir de la tension alternative U du réseau.

L'électrode de commande du triac 25 est reliée à un circuit générateur 32 susceptible de délivrer des impulsions synchrones à chaque demi-période de la tension U et au voisinage du zéro de tension pour l'amorçage du triac 25. Au circuit générateur 32 est associée une bascule monostable 34 dont la sortie fournit une impulsion unique à chaque ordre appliqué à l'entrée en provenance d'un circuit logique 36 de commande. La largeur T de l'impulsion de sortie de la bascule 34 détermine le temps durant lequel le circuit générateur 32 fournira des impulsions d'amorçage au triac 25, c'est-à-dire le temps de passage du courant dans l'électro-aimant 14 de l'appareil 10. La bascule monostable 34 est formée par un trigger de Schmitt ou par tout autre opérateur ou circuit de mise en forme dont le changement d'état de 0 à 1 de l'entrée amène la sortie à l'état 1, la sortie restant dans cet état pendant une durée T définie par les caractéristiques de l'opérateur, indépendamment du temps pendant lequel l'entrée reste à l'état 1.

Un sélecteur 38 à trois plots de réglage est intercalé électriquement entre le circuit logique de commande 36 et la bascule monostable 34 pour choisir l'une des sorties du circuit logique 36 correspondant à un mode de fonctionnement prédéterminé de l'appareil 10. La première position CT (sortie Si) impose un fonctionnement en contacteur, la seconde position TL (sortie S₂) correspond au mode de fonctionnement en télérupteur, et la troisième ON-OFF (sortie S₃) à un fonctionnement à ouverture et fermeture dépendant de la position des contacts 12 de l'appareil. La commutation du sélecteur 38 s'opère depuis la face avant du module 20, et les trois modes de fonctionnement distincts dépendent de l'allure des signaux de commande du circuit logique 36 coopérant en combinaison avec un détecteur 40 de position des contacts 12 du télérupteur 10 et des moyens de commande K constitués par un ou des contacts auxiliaires actionnés par des boutons poussoirs, un programmateur ou un automate. Les contacts auxiliaires des moyens de commande K du circuit logique 36 sont reliés électriquement par un circuit de liaison 42 à des bornes 44a, 44b du module 20.

Le détecteur 40 de position des contacts 12 de l'appareil 10 comporte à titre d'exemple un relais Reed dont le contact de commande 46 est actionné par un aimant permanent 48 mobile solidaire d'un organe de transmission 50 du mouvement du contact mobile principal 12 de l'appareil 10. Le contact de commande 46 du détecteur 40 est soit ouvert lorsque le contact 12 mobile de l'appareil 10 est lui-même ouvert, soit fermé en position de fermeture du contact 12.

La figure 2b représente un appareil 100 monobloc intégrant l'ensemble circuit électronique 16 et télérupteur à électro-aimant 14. Au sélecteur 38 est associé un dispositif de signalisation (non représenté), par exemple à diodes électro-lumineuses, qui indique en face avant le mode de fonctionnement de l'appareil 10 (fig.2a) ou 100 (fig.2b) selon la position du sélecteur 38.

La figure 3 montre le schéma du circuit logique 36 de commande de la bascule monostable 34. Les moyens de commande K (fig. 1 et 2a) comportent un premier bouton poussoir BP, utilisé pour générer un signal commun E₁ de commande correspondant à la fonction contacteur, télérupteur et fermeture ON. Un deuxième bouton poussoir BP₂ sert à délivrer un signal de commande E₂ susceptible d'assurer la fonction ouverture OFF. Les deux signaux de commande E_{1'} E₂ présentent chacun deux états logiques 0 ou 1 correspondant respectivement à l'ouverture et à la fermeture des boutons poussoirs BP,, BP₂. Un troisième signal de commande E₃ provient du détecteur de position 40 tel que l'ouverture ou la fermeture du contact mobile principal 12 de l'appareil 10 associé se traduit respectivement par un état logique 0 ou 1 à la sortie du détecteur 40. La logique positive est ainsi utilisée pour expliquer le fonctionnement du circuit 36.

Le circuit logique 36 comprend un premier sous-ensemble SE₁ muni d'une porte logique NAND 60 qui fournit un signal de sortie S, appliqué par l'intermédiaire d'une diode D₁ au premier plot CT du sélecteur 38. A l'une des entrées de la porte 60 est connectée la sortie d'une porte NAND 62 dont l'une des entrées est branchée à la sortie du détecteur 40, et dont l'autre entrée est reliée par une porte NON 64 à la sortie du bouton poussoir BP₁. L'autre entrée de la porte 60 est connectée à une autre porte NAND 66 reliée d'une part au bouton poussoir BP, et d'autre part au détecteur 40 par l'intermédiaire d'une porte NON 68. On remarque que la porte logique NAND 62 est sensible aux signaux d'entrée E₁ et E₃, tandis que les deux entrées de la porte 66 reçoivent des signaux de commande E₁ et E₃. Ce premier sous-ensemble SE₁ engendre la fonction contacteur, et la tension de sortie S, de la porte NAND 60 est définie par la relation suivante:

La table de vérité ci-dessous, représente les états logiques des signaux en différents points du sous-ensemble SE₁ (logique contacteur).

Dans cette table, l'état logique 0 représente une absence d'information ou de tension, tandis que l'état logique 1 s'identifie à une présence d'information de tension (logique positive). On remarque que la tension de sortie S₁ est égale à 1 pour la combinaison E̅_{1̅}.̅ E₃ ou E₁. E̅_{3̅},̅ et à zéro pour la combinaison E₁. E₃ ou E̅_{1̅}.̅E̅_{3̅}.̅ Pour que le signal de sortie S, du sous-ensemble SE, passe à l'état logique 1 correspondant à un ordre de changement de position du contact 12 de l'appareil 10, il est nécessaire que les signaux d'entrée E₁ et E₃ présentent un état logique différent l'un de l'autre. Le signal de sortie S₁ reste à l'état 0 lorsque les entrées de SE₁ reçoivent simultanément des signaux de commande E₁ et E₃ ayant le même état logique.

Le deuxième plot TL du sélecteur 38 est connecté par l'intermédiaire d'une diode D₂ directement au premier bouton poussoir BP₁. La tension de sortie S₂ appliquée au plot TL initialise la fonction télérupteur engendrée exclusivement par l'actionnement du bouton poussoir BP₁. A chaque fermeture de BP₁ correspond un état logique 1 de S₂ susceptible de provoquer un changement d'état du contact 12 de l'appareil 10 indépendamment des positions du détecteur 40 et du deuxième bouton poussoir BP₂.

Le troisième plot ON-OFF du sélecteur 38 est relié par une diode D₃ à une porte NAND 70 d'un deuxième sous-ensemble SE₂ du circuit 36. L'une des entrées de la porte 70 est branchée à la sortie d'une porte NAND 72 reliée en parallèle aux bornes d'entrée de la porte 66, la porte 72 étant sensible aux signaux de commande E₁ et E̅_{3̅}.̅ L'autre entrée de la porte 70 est pilotée par une autre porte NAND 74 connectée au détecteur 40 et au deuxième bouton poussoir BP₂ pour recevoir les signaux de commande E₂ et E₃. Ce deuxième sous-ensemble SE₂ à trois variables d'entrées procure la fonction ouverture - fermeture, et la tension de sortie S₃ de la porte 70 est déterminée par la relation logique suivante: dans laquelle les tensions de commande E_{1'} E₂ et E₃ appliquées aux entrées de SE₂ correspondent respectivement à l'état du premier bouton poussoir BP,, du deuxième bouton poussoir BP₂ et du détecteur 40 de position à relais Reed. La table de vérité à logique positive montre les états logiques des signaux en différents points du sous-ensemble SE₂:

Le passage à l'état logique 1 de la tension de sortie S₃ intervient pour la combinaison E₂. E₃ ou E₁. E̅_{3̅},̅ c'est-à-dire lorsque les tensions de commande E₂ et E₃ se trouvent à l'état 1 correspondant à la fermeture simultanée du bouton poussoir BP₂ et du contact 12 de l'appareil 10, ou lorsque la tension de commande E, est à l'état 1 (fermeture de BP,) pendant que la tension de commande E₃ se trouve en même temps à l'état 0 (ouverture du contact 12).

On remarque que les deux sous-ensembles SE, et SE₂ du circuit logique 36 sont réalisés au moyen de portes NAND et NON, mais il est évident que le circuit 36 pourrait être conçu avec d'autres opérateurs combinatoires permettant d'obtenir les fonctions logiques (1) et (2) correspondant aux tensions de sortie S, et S₃.

Le bouton poussoir BP,, le bouton poussoir BP₂ et le détecteur 40 sont connectés respectivement à l'un des pôles de l'alimentation 30 par des résistances R_{1'} R₂, R₃ et à l'autre pôle par des résistances R₆, R₄ et R₅ en série avec une diode D₅.

Le fonctionnement de l'appareil 10 associé au circuit électronique 16 est le suivant, la figure 4 illustrant la forme des signaux en différents points du circuit 16 selon la position du sélecteur 38:

### 1) MODE TELERUPTEUR

Le sélecteur 38 se trouve en position TL alors que les deux autres positions CT et ON-OFF sont hors service. L'appareil 10 se comporte comme un télérupteur. La sortie S₂ du circuit logique 36 est connectée à l'entrée de la bascule monostable 34. A chaque fermeture du premier bouton poussoir BP, correspond un ordre de commande à la sortie S₂ (état logique 1). La bascule 34 fournit une impulsion unique de durée T constante au circuit générateur 32 à chaque ordre de la sortie S₂. Les impulsions délivrées par le circuit générateur 32 pour l'amorçage du triac 25 apparaissent de façon synchrone à chaque demi-période et au voisinage du zéro de tension pendant la durée T de l'impulsion de commande de la bascule monostable 34. II en résulte un enclenchement synchrone. Le temps de passage du courant dans la bobine 14 du télérupteur est très limité, même si le bouton poussoir BP₁ reste enfoncé en position de fermeture. La calibration de l'impulsion de commande par la bascule 34 permet de disposer d'une puissance motrice élevée en suralimentant la bobine 14 du télérupteur pendant un temps très court fixé par T. On remarque que la mesure de la position du contact mobile 12 n'intervient pas dans ce mode de fonctionnement.

### 2) MODE CONTACTEUR

Le sélecteur 38 est commuté sur la position CT, les deux autres positions TL et ON-OFF étant hors service. L'ordre de commande à la sortie de la porte 60 du premier sous-ensemble SE₁ dépend de l'état du contact mobile principal 12 (détecteur 40) et du premier bouton poussoir BP₁, tel que formulé dans la relation (1) précédente. Le passage à l'état logique 1 de la tension de sortie S₁ correspondant à un ordre de changment de position du contact 12, nécessite que le bouton poussoir BP₁ et le détecteur 40 se trouvent à des niveaux logiques différents l'un de l'autre, c'est-à-dire que le contact 12 soit ouvert lors de la fermeture de BP₁, ou que le contact 12 soit fermé lorsqu'on relâche le bouton poussoir BP₁ lequel revient automatiquement en position d'ouverture. Dans le premier cas, le maintien du bouton BP₁ en position fermée assure la fermeture du contact 12 de l'appareil 10 (voir colonne 2, fig.4). Dans le deuxième cas, le relâchement du bouton BP, provoque le retour du contact 12 vers la position d'ouverture (voir colonne 4, fig. 4). L'appareil 10 se comporte ainsi en contacteur. On remarque que l'enfoncement du bouton poussoir BP, en position fermée du contact 12 n'engendre aucun changement d'état de l'appareil 10 (colonne 3). II en est de même lorsqu'on relâche le bouton BP₁ et que le contact 12 se trouve ouvert (colonne 5). Dans ces deux derniers cas, le contact 12 reste dans sa position initiale.

L'ordre de changement d'état (colonnes 2 et 4) émis par la sortie S₁ du circuit 36 à la bascule monostable 34 provoque l'amorçage du triac 25 et l'alimentation de la bobine 14, laquelle reste excitée pendant la durée T fixée par la bascule 34.

### 3) MODE OUVERTURE - FERMETURE

Le sélecteur 38 est commuté sur la position ON-OFF, les deux autres positions CT et TL étant hors service. L'ordre de commande à la sortie de la porte 70 du deuxième sous-ensemble SE₂ dépend de l'état du contact mobile principal 12 (détecteur 40), du premier bouton poussoir BP₁ et du deuxième bouton poussoir BP₂, tel que formulé dans la relation (2) précédente. Le passage à l'état logique 1 de la tension de sortie S₃, s'opère lorsque le contact principal 12 est fermé et que l'on actionne le bouton poussoir BP₂ (colonne 8, fig. 4), ou lorsque le contact 12 est ouvert et que l'on ferme le bouton poussoir BP₁ (colonne 9, Fig. 4).

Il en résulte l'excitation de la bobine 14 durant le temps T déterminé par la bascule 34, de manié- re à provoquer dans le premier cas l'ouverture du contact 12, et dans le deuxième cas sa fermeture. Les autres séquences sont indiquées sur la table de vérité.

On remarque qu'à chaque position CT, TL et ON-OFF du sélecteur 38 correspond un mode de fonctionnement prédéterminé de l'appareil 10, à savoir contacteur, télérupteur et ouverture-fermeture. Ce mode est indiqué par le dispositif de signalisation à diodes LED. Il est également possible de combiner deux plots du sélecteur 38 pour obtenir une séquence particulière, par exemple en commutant le sélecteur à la fois sur la position TL et sur la position ON-OFF. En actionnant le premier bouton poussoir BP,, l'appareil se comporte en télérupteur. La fermeture du deuxième bouton poussoir ou contact auxiliaire BP₂ provoque l'ouverture définitive du contact 12 de l'appareil 10.

Un dispositif de sécurité à temporisateur (non représenté) est agencé à la sortie de la bascule monostable 34 pour empêcher plusieurs tentatives successives d'amorçage du triac 25 dues à des manoeuvres répétitives des boutons poussoirs BP₁ et BP₂. Un organe de protection, notamment un fusible ou une thermistance (non représenté) est branché en série avec la bobine de l'électro-aimant 14, ce dernier étant ainsi protégé en cas de destruction éventuelle du triac 25.

## Revendications

1. Dispositif de commande d'un appareil électrique (10) ayant un contact mobile (12) et un mécanisme d'entraînement à électro-aimant moteur (14) susceptible de provoquer un changement d'état du contact mobile (12), ledit dispositif comprenant un circuit d'alimentation (30) de l'électro-aimant (14), et une unité de commande comportant un interrupteur statique commandé (25), connecté électriquement en série avec la bobine de l'électro-aimant (14), et un circuit électronique de contrôle comportant:
- un circuit générateur (32) d'impulsions pour la commande de l'interrupteur statique (25) commandé,
- un circuit temporisateur raccordé d'une part à l'entrée du circuit générateur d'impulsions (32) et d'autre part à un circuit logique (36) de manière à fournir au circuit générateur (32) une impulsion unique d'une durée prédéterminée T à chaque ordre en provenance du circuit logique (36), l'amorçage dudit interrupteur statique étant inhibé en dehors de l'intervalle du temps T, de manière à limiter le passage du courant dans la bobine de l'électro-aimant (14).
- et des entrées de commande autorisant plusieurs modes de fonctionnement de l'appareil électrique (10) dont l'un est le mode de télérupteur, défini par le changement d'état du contact mobile (12) à chaque impulsion appliquée à l'une desdites entrées, caractérisé en ce que le mécanisme d'entraînement à électro-aimant moteur (14) provoque un changement d'état du contact mobile (12) lors de la phase d'excitation de la bobine de l'électro-aimant, en ce que pendant la durée T fixée par le circuit temporisateur, les impulsions du circuit générateur (32) apparaissent au voisinage du passage à zéro de la tension alternative d'alimentation de la bobine, en ce que le circuit temporisateur est formé par une bascule monostable (34) ayant une sortie connectée à l'entrée du circuit générateur (32), et une entrée raccordée à la sortie du circuit logique (36), l'ensemble étant agencé pour assurer l'enclenchement synchrone de l'électro-aimant (14), et en ce que le circuit électronique de contrôle (16) comporte de plus:
- des moyens de commande (K) susceptibles de faire varier l'état des entrées du circuit logique (36) et comportant un premier contact auxiliaire (BP1) actionné manuellement ou automatiquement par un automate ou un programmateur extérieur et comportant en outre un détecteur (40) de position du contact mobile (12) de l'appareil électrique (10).
- un sélecteur (38) pour choisir un des modes de fonctionnement, contacteur, télérupteur et ON-OFF de l'appareil électrique, ayant une pluralité de plots de réglage (CT, TL, ON-OFF)) insérés électriquement entre la sortie du circuit logique (36) et l'entrée de la bascule monostable (34)
- ledit circuit logique (36) comprenant un premier sous-ensemble (SE 1) d'opérateurs combinatoires susceptibles de délivrer par l'intermédiaire du plot (CT) pour le mode de fonctionnement «contacteur», un signal de sortie (S1) à la bascule monostable (34), lorsque le premier contact auxiliaire (BP1) des moyens de commande (K) est fermé, pendant que le détecteur (40) de position indique simultanément une ouverture du contact mobile (12) de l'appareil électrique (10), et vice versa, lorsque le premier contact auxiliaire (BP1) est ouvert pendant que le détecteur (40) de position signale une fermeture du contact mobile (12).

2. Dispositif de commande selon la revendication 1, caractérisé en ce que le premier contact auxiliaire (BP1) des moyens de commande (K) du circuit logique (36) appartient à un premier bouton poussoir et est utilisé pour générer un premier signal commun d'entrée (E1) correspondant aux fonctions contacteur, tétérupteur et fermeture ON, et qu'un deuxième contact auxiliaire (BP2) des moyens de commande (K) appartenant à un deuxième bouton poussoir sert à délivrer un deuxième signal d'entrée (E2) pour la commande d'ouverture OFF, le détecteur (40) fournissant le troisième signal d'entrée (E3) indiquant au moyen d'un organe de transmission (50) la position du contact mobile (12) de l'appareil électrique (10).

3. Dispositif de commande selon la revendication 2, caractérisé par le fait que le premier sous-ensemble (SE1) d'opérateurs combinatoires est sensible au premier et au troisième signal d'entrée (E1 et E3), de manière à délivrer au plot (CT) du sélecteur (38), ledit signal de sortie (S1) défini par la relation (E1 . E3 + E1 . E3) pour le mode de fonctionnement «contacteur».

4. Dispositif de commande selon la revendication 2 ou 3, caractérisé par le fait que le circuit logique (36) comporte un deuxième sous-ensemble (SE 2) d'opérateurs combinatoires à trois variables d'entrée (E1, E2, E3), et destinés à fournir au plot ON-OFF du sélecteur (38) un signal de sortie (S3) défini par la relation (E2 . E3 + E1 . E3) correspondant au mode de fonctionnement ouverture-fermeture ON-OFF.

5. Dispositif de commande selon la revendication 2, 3 ou 4, caractérisé par le fait que le plot (TL) du sélecteur (38) coopère directement avec le premier contact auxiliaire (BP1), dont chaque actionnement provoque l'émission d'un ordre de commande à la sortie (S2) du circuit logique (36) pour le mode de fonctionnement «télérupteur».

## Claims

1. Control device for an electrical apparatus (10) with a movable contact (12) and an electromagnetic driving mechanism (14) capable to induce a change of condition of the movable contact (12), said device comprising a power supply circuit (30) to the electromagnet (14), and a control unit comprising a controlled static switch (25), connected electrically in series with the coil of the electromagnet (14), and an electronic control circuit comprising:
- a pulse generating circuit (32) for the triggering of the controlled static switch (25),
- a time-delay circuit connected on the one hand to the input of the pulse generating circuit (32) and on the other hand to a logic circuit (36) in order to deliver to the generating circuit (32) a single pulse of a predetermined time-length T at each order coming from the logic circuit (36), the triggering of said static switch being inhibited outside the time length T, so as to limit the current passing through the coil of the electromagnet (14),
-and control inputs authorizing several operating modes of the electric apparatus (10) one of which being the remote-operate mode, determined by the change in condition of the movable contact (12) at each pulse delivered to one of said inputs, characterized in that the electromagnetic driving mechanism (14) induces a change in condition of the movable contact (12) during the energizing phase of the electromagnet coil, in that during the time length T determined by the time delay circuit, the pulses of the generating circuit (32) appear on coil feeding a.c. voltage dropping close to zero, in that the time-delay circuit is constituted by a monostable flip-flop (34) having an output connected to the input of the generating circuit (32) and an input connected to the output of the logic circuit (36), the whole being arranged to ensure the synchronous switching of the electromagnet (14), and that the electronic control circuit (16) comprises further:
- control means (K) which can change the condition of the inputs of the logic circuit (36) and which comprise a first auxiliary contact (BP1) actuated manually or automatically by an automatic relay or an external programmer and comprising further a position detector (40) of movable contact (12) of apparatus (10),
- a selector (38) to choose an operating mode, contactor, remote-operate switch and ON-OFF of the electrical apparatus, comprising several setting contact studs (CT, TL, ON-OFF) inserted electrically between the output of the logic circuit (36) and the input of the monostable flip-flop (34),
- said logic circuit (36) comprising a first sub-unit (SE1) of combinative elements designed to deliver by means of position (CT) in the "contactor" operating mode, an output signal (S1) to the monostable flip-flop (34), when the first auxiliary contact (BP1) of the control means (K) is closed, while the position detector (40) indicates simultaneously an opening of the movable contact (12) of electrical apparatus (10) and vice-versa, when the first auxiliary contact (BP1) is open while the position detector (40) indicates a closing of the movable contact (12).

2. Control device according to claim 1, characterized in that the first auxiliary contact (BP1) of the control means (K) of the logic circuit (36) belongs to a first push-button and is used to generate a first common input signal (E1) corresponding to contactor, remote operate switch and closing ON functions, and that a second auxiliary contact (BP2) of the control means (K) belonging to a second push-button is used to deliver a second input signal (E2) for opening OFF control, the detector (40) delivering the third input signal (E3) indicating by means of a transmission device (50) the position of movable contact (12) of electrical apparatus (10).

3. Control device according to claim 2, characterized by the fact that the first sub-unit (SE1) of combinative elements is sensitive to the first and third input signal (E1 and E3) in order to supply the first position (CT) of selector (38) with said output signal (81) defined by the relationship (Ei . E3 + E1 . E3) corresponding to the "contactor" operating mode.

4. Control device according to claim 2 or 3, characterized by the fact that the logic circuit (36) comprises a second sub-unit (SE2) of combinative elements with three input variables (E1, E2, E3) and designed to supply the ON-OFF position of selector (38) with an output signal (S3) defined by the relationship (E2 . E3 + E1 . E3) corresponding to the opening-closing ON-OFF operating mode.

5. Control device according to claim 2, 3 or 4, characterized by the fact that the position (TL) of selector (38) cooperates directly with the first auxiliary contact (BP1) each actuating of which generating the emission of a control order at output (S2) of logic circuit (36) in the "remote-operate" operating mode.

## Patentansprüche

1. Steuervorrichtung eines elektrischen Gerätes (10) mit einem beweglichen Kontakt (12) und einem elektromagnetischen Antriebsmechanismus (14), der eine Zustandsänderung des beweglichen Kontaktes (12) bewirken kann, wobei die genannte Vorrichtung eine Versorgungsschaltung (30) des Elektromagneten (14) aufweist und eine Steuereinheit mit einem gesteuerten statischen Schalter (25), der elektrisch mit der Spule des Elektromagneten (14) in Serie geschaltet ist, und mit einer elektronischen Kontrollschaltung mit:
- einer Impulsformerschaltung (32) zur Steuerung des statischen Schalters (25),
- einer Verzögerungsschaltung, die einerseits mit dem Eingang der Impulsformerschaltung (32) und andererseits mit der Logikschaltung (36) verbunden ist, um an die Impulsformerschaltung (32) einen einzigen Impuls von vorgegebener Dauer T bei jedem von der Logikschaltung (36) kommenden Befehl zu übermitteln, wobei die Erregung des genannten statischen Schalters außerhalb der Zeitdauer T verhindert wird, um den Stromdurchgang in der Spule des Elektromagneten (14) zu begrenzen.
- und Steuereingängen, die mehrere Betriebsweisen des elektrischen Gerätes (10) zulassen, von denen eine die «Fernschalter»-Betriebsweise ist, bestimmt durch die Zustandsänderung des beweglichen Kontaktes (12) bei jedem auf die genannten Eingänge angelegten Impuls, dadurch gekennzeichnet, daß der elektromagnetische Antriebsmechanismus (14) während der Erregerphase der Elektromagnetspule eine Zustandsänderung des beweglichen Kontaktes (12) bewirkt, daß die Impulse der Impulsformerschaltung (32) während der von der Verzögerungsschaltung bestimmten Dauer T in der Nähe des Nulldurchgangs der Versorgungs-Wechselspannung der Spule erscheinen, daß die Verzögerungsschaltung von einem monostabilen Flipflop (34) gebildet wird, der einen mit dem Eingang der Impulsformerschaltung (32) verbundenen Ausgang und einen mit dem Ausgang der Logikschaltung (36) verbundenen Eingang besitzt, wobei das Ganze so ausgeführt ist, um die synchrone Einschaltung des Elektromagneten (14) zu gewährleisten, und daß die elektronische Steuerschaltung außerdem aufweist:
- Steuermittel (K), die den Zustand der Eingänge der Logikschaltung (36) verändern können, mit einem ersten Hilfskontakt (BP1), der von Hand oder automatisch durch einen Automaten oder einen Außen-Programmierer betätigt wird, und weiterhin mit einem Detektor (40) der Stellung des beweglichen Kontaktes (12) des elektrischen Gerätes (10),
- einen Selektor (38), um eine der Betriebsweisen zu wählen, Relaisschalter, Fernschalter und ON-OFF des elektrischen Gerätes, mit einer Mehrzahl von Stellkontakten (CT, TL, ON-OFF), die elektrisch zwischen dem Ausgang der Logikschaltung (36) und dem Eingang des monostabilen Flipflops (34) eingefügt sind,
- wobei die genannte Logikschaltung (36) eine erste Untergruppe (SE1) logischer Verknüpfungsglieder aufweist, die mit Hilfe des Kontaktes (CT) in der «Relaisschalter»-Betriebsweise ein Ausgangssignal (S1) an den monostabilen Flipflop (34) abgibt, wenn der erste Hilfskontakt (BP1) der Steuermittel (K) geschlossen ist, während der Stellungsdetektor (40) gleichzeitig ein Öffnen des beweglichen Kontaktes ⁻(12) des elektrischen Gerätes anzeigt, und umgekehrt, wenn der erste Hilfskontakt (BP1) geöffnet ist, während der Stellungsdetektor (40) ein Schließen des beweglichen Kontaktes (12) anzeigt.

2. Steuervorrichtung gemäß Anspruch 1, dadurch gekennzeichnet, daß der erste Hilfskontakt (BP1) der Steuermittel (K) der Logikschaltung (36) zu einem ersten Druckknopf gehört und benutzt wird, um ein erstes gemeinsames Eingangssignal (E1) zu erzeugen, das den Betriebsweisen Relaisschalter, Fernschalter und Schließung ON entspricht, und daß ein zweiter Hilfskontakt (BP2) der Steuermittel (K) zu einem zweiten Druckknopf gehört und dazu dient, ein zweites Eingangssignal (E2) für die Öffnungssteuerung OFF abzugeben, wobei der Detektor (40) ein drittes Eingangssignal (E3) liefert, das mittels eines Übertragungselementes (50) die Stellung des beweglichen Kontaktes (12) des elektrischen Gerätes (10) angibt.

3. Steuervorrichtung gemäß Anspruch 2, dadurch gekennzeichnet, daß die erste Untergruppe (SE1) logischer Verknüpfungsglieder auf das erste und das dritte Eingangssignal (E1 und E3) reagiert, so um an den Kontakt (CT) des Selektors (38) das genannte Ausgangssignal (S2) abzugeben, welches durch die Gleichung (E1 . E3 + E1 . E3) in der «Relaisschalter»-Betriebsweise bestimmt wird.

4. Steuervorrichtung gemäß Anspruch 2 oder 3, dadurch gekennzeichnet, daß die Logikschaltung (36) eine zweite Untergruppe (SE2) logischer Verknüpfungsglieder aufweist mit drei Eingangsvariablen (E1, E2, E3), die dazu bestimmt sind, an den ON-OFF-Kontakt des Selektors (38) ein Ausgangssignal (53) abzugeben, welches durch die Gleichung (E2. E3 + E1 . E3) bestimmt wird, die der Betriebsweise Schliessung-Öffnung ON-OFF entspricht.

5. Steuervorrichtung gemäß Anspruch 2, 3 oder 4, dadurch gekennzeichnet, daß der Kontakt (TL) des Selektors (38) unmittelbar mit dem ersten Hilfskontakt (BP1) zusammenarbeitet, bei dem jede Betätigung die Abgabe eines Steuerbefehls erzeugt an den Ausgang (52) der Logikschaltung (36) für die «Fernschaltung»-Betriebsweise.
